# EUROPÄISCHE PATENTSCHRIFT

(11) **EP 2 902 728 B1**
(45) Veröffentlichungstag und Bekanntmachung des Hinweises auf die Patenterteilung: **26.04.2017**
(21) Anmeldenummer: 15150586.4
(22) Anmeldetag: 09.01.2015
(51) Int. Cl.: F25B 49/00

(54) **Automatische Erkennung von Kältemittelfüllmengen in Kältekreisläufen**
Automatic detection of coolant fill levels in refrigerant circuits
Reconnaissance automatique de quantités de remplissage de réfrigérant dans des circuits frigorifiques

(30) Priorität: 31.01.2014 AT 500642014
(43) Veröffentlichungstag der Anmeldung: 05.08.2015
(73) Patentinhaber: Vaillant GmbH, 42859 Remscheid (DE)
(72) Erfinder: Dziwak, Frank, 45966 Gladbeck (DE); Sobotta, Stefan, 44227 Dortmund (DE)
(74) Vertreter: Hocker, Thomas

(56) Entgegenhaltungen:
- EP-A1- 1 923 646
- EP-A1- 2 017 556
- EP-A1- 2 136 164
- EP-A1- 2 172 722
- EP-A2- 2 088 391

## Beschreibung

Die Erfindung bezieht sich auf ein Verfahren zur automatischen Erkennung von Kältemittelfüllmengen in Kältekreisläufen.

Beim Befüllen des Kältekreislaufs kann es zu einem Überfüllen oder Kältemittelmangel kommen. Durch Leckagen kann es danach zu einem Kältemittelverlust kommen. Für einen optimalen Betrieb des Kältekreislaufs ist es von größter Bedeutung, dass die korrekte Kältemittelmenge zur Verfügung steht. Häufig wird eine Abweichung erst bei einer Wartung oder Störung festgestellt, so dass der Kältekreislauf über einen längeren Zeitraum zumindest mit reduzierter Effizienz betrieben wird. In ungünstigen Fällen kann es zu Schädigungen der Anlage führen.

Aus EP 1923646 A1 ist ein Kältekreislauf mit einem elektronischen Expansionsventil bekannt, mittels dessen die Überhitzung eingestellt werden kann. EP 2088391 A2 zeigt ein Verfahren zur Erkennung von Kältemittelfüllmengen in einem Kältekreislauf gemäß dem Oberbegriff von Anspruch 1.

Der Erfindung liegt die Aufgabe zugrunde, Kältemittelmangel oder -überfüllung automatisch festzustellen.

Diese Aufgabe wird gemäß den Merkmalen des unabhängigen Anspruchs 1 gelöst.

Verdampfer 3, einem ersten Temperatursensor 11 zwischen Kondensator 2 und Expansionsventil 4, einem ersten Drucksensor 10 zwischen Kompressor 1 und Kondensator 2, einem zweiten Temperatursensor 13 sowie einem zweiten Drucksensor 12 zwischen Verdampfer 3 und Kompressor 1 und einem dritten Temperatursensor 9 zwischen Kompressor 1 und Kondensator 2. Der Kondensator 2 ist mit einem Heizkreislauf mit einer Heizkreispumpe 6 sowie einem Volumenstromsensor 5 verbunden. Der Verdampfer 3 ist mit einem Solekreislauf mit Solekreispumpe 7 verbunden. Eine Regelung 15 dient der Regelung der Wärmepumpe.

Der Kompressor 1 in dem Kältekreis 8 hat die Aufgabe, das aus dem Verdampfer 3 strömende, überhitzte Kältemittel mit der Temperatur Tₛ von Verdampfungsdruck p₀ auf Verflüssigungsdrucks p_{c} anzuheben. Der weiter überhitzte Kältemitteldampf tritt am Druckstutzen des Kompressors 1 mit der Heißgastemperatur T_{d} aus, und durchströmt die Heißgasleitung zum Kondensator 2. Der Kondensator 2 hat die Aufgabe, den vom Kompressor 1 strömenden, überhitzten Kältemitteldampf zu enthitzen (abzukühlen), zu verflüssigen und dabei die Enthalpie an das Heizwasser zu übergeben, sowie anschließend das Kältemittel zu unterkühlen. Nach dem Kondensator 2 strömt das Kältemittel in flüssiger Form und immer noch unter Verflüssigungsdruck p_{c} durch die Flüssigkeitsleitung zum elektronischen Expansionsventil 4. Das Unterkühlen des Kältemittels ist notwendig, um einen ordnungsgemäßen Betrieb des Expansionsventils 4 zu gewährleisten, da Gasblasen den einwandfreien Betrieb des Expansionsventils 4 stören würden. Eine falsch eingespritzte Kältemittelmenge in den Verdampfer 3 würde wiederum dem Kompressor 1 schaden. Darüber hinaus wirkt eine Unterkühlung ΔT_{U} leistungssteigernd, da mit wachsender Unterkühlung mehr Enthalpie aus der Quelle gezogen wird.

Das elektronische Expansionsventil 4 hat die Aufgabe, das unterkühlte Kältemittel mit der Eintrittstemperatur T_{EI} von Verflüssigungsdruck p_{c} wieder auf Verdampfungsdruck p₀ zu entspannen, damit dieses über die Einspritzleitung in den Verdampfer 3 gelangen kann. Die eingespritzte Kältemittelmenge wird über den Öffnungsgrad des Expansionsventils 4 bestimmt. Der Öffnungsgrad des Expansionsventils 4 wird im Falle eines elektronischen Expansionsventils 4 mit Schrittmotor 14 von einer Regelung 15 über die Anzahl der Schritte des Schrittmotors 14 eingestellt. Als Regelgröße dient dabei die sogenannte Überhitzung ΔT_{O}, die Differenz aus Verdampfungstemperatur T₀ und Kompressorsaugstutzentemperatur, der Saugtemperatur T_{S}. Die Verdampfungstemperatur T₀ wird über den Verdampfungsdruck p₀, der vom dem zweiten Drucksensor 12 gemessen wird, ermittelt und entspricht der Temperatur, bei welcher das gesamte Kältemittel verdampft ist. Im Verdampfer 3 wird das vom Expansionsventil 4 kommende flüssige Kältemittel verdampft. Die nötige Verdampfungsenthalpie wird dem auf der Primärseite des Verdampfers 3 angeschlossenem Solekreis entzogen. Die Regelung 15 sorgt dafür, dass vom elektronischen Expansionsventil 4 nur so viel Kältemittel eingespritzt wird, dass es im Verdampfer 3 komplett verdampft und mit einer vorgegebenen Überhitzung ΔT_{O} über die Saugleitung mit Saugtemperatur T_{S} den Kompressor 1 zugeführt wird.

Figur 2 zeigt den Betrieb des Kältekreislaufs im log p - h - Diagramm. Zum Vergleich sind bestimmte Betriebspunkte mit römischen Ziffern I bis IV sowohl in der Vorrichtung gemäß Figur 1, als auch im Diagramm gemäß Figur 2 dargestellt.

IV stellt den Zustand stromab des Verdampfers 3 stromauf des Kompressors 1 dar. Das Kältemittel liegt dampfförmig mit der Saugtemperatur T_{S} sowie dem Verdampfungsdruck p₀ vor. Im Kompressor 1 wird das Kältemittel komprimiert, wodurch der Druck auf den Verflüssigungsdruck p_{c} steigt. Zugleich steigt die Temperatur auf die Heißgastemperatur T_{d}. Das Kältemittel ist nun im Zustand I. Im Kondensator 2 wird das Kältemittel isobar abgekühlt, wodurch das Kältemittel das Nassdampfgebiet durchläuft und dabei auskondensiert. Nach dem Durchschreiten des Nassdampfgebiets wird das flüssige Kältemittel noch etwas unterkühlt, so dass sich die Temperatur T_{EI} einstellt (Zustand II). Im Expansionsventil 4 wird das Kältemittel auf Verdampfungsdruck p₀ entspannt und kühlt sich dabei auf die Temperatur T_{E0} ab (Zustand III). Im Verdampfer 3 nimmt das Kältemittel isobar Wärme auf, so dass das Kältemittel verdampft. Nachdem bei der Verdampfungstemperatur T₀ das Naßdampfgebiet durchschritten ist und das gesamte Kältemittel dampfförmig vorliegt, stellt sich bei der Überhitzung ΔTₒ = Tₛ - T₀ die Saugtemperatur T_{S} ein (Zustand IV).

Beim erfindungsgemäßen Verfahren ist die Überhitzung ΔTₒ eine wichtige Größe zur Erkennung des Kältemittelmangels.

Hierzu wird mittels des zweiten Drucksensors 12 zwischen Verdampfer 3 und Kompressor 1 der Verdampfungsdruck p₀ bestimmt. Hieraus lässt sich die Temperatur T₀, bei der das Naßdampfgebiet verlassen wird, bestimmen. Aus der Temperatur T₀ beim Verdampfungsdruck p₀ sowie der Temperatur des zweiten Temperatursensors 13 zwischen Verdampfer 3 und Kompressor 1 wird als Differenz die Überhitzung ΔTₒ bestimmt. Der variable Querschnitt des Expansionsventils 4 wird mittels des Schrittmotors 14 verändert, bis sich eine vorgegebene Überhitzung ΔT_{o,soll} einstellt.

Der Öffnungsgrad des Expansionsventils 4 wird bei vorgegebener Überhitzung ΔT_{o,soll} bestimmt und festgehalten. Zugleich wird aus einem hinterlegten Kennfeld oder Algorithmus zu der Überhitzung ΔT_{o,soll} und dem Hochdruck p_{c} sowie der Heißgastemperatur T_{d} ein Sollöffnungsgrad des Expansionsventils 4 bestimmt; dies ist in Figur 3 dargestellt. Nun wird die Differenz zwischen dem gemessenen Öffnungsgrad und dem Sollöffnungsgrad des Expansionsventils 4 bestimmt.

Mittels des ersten Drucksensors 10 zwischen Kompressor 1 und Kondensator 2 wird der Verflüssigungsdruck p_{c} bestimmt. Hieraus lässt sich die Siedetemperatur, bei der das Naßdampfgebiet verlassen wird, bestimmen. Aus der Siedetemperatur beim Verflüssigungsdruck p_{c} sowie der Temperatur des ersten Temperatursensors 11 zwischen Kondensator 2 und Expansionsventil 4 wird als Differenz die Unterkühlung ΔT_{U} bestimmt. Aus einem hinterlegten Kennfeld oder Algorithmus wird zu der Überhitzung ΔT_{o,soll} und dem Hochdruck p_{c} sowie der Heißgastemperatur T_{d} ein Soll-Unterkühlung ΔT_{U,soll} bestimmt. Nun wird die Differenz zwischen gemessenem Unterkühlung ΔT_{U} und Soll-Unterkühlung ΔT_{U,soll} bestimmt.

Bei einer vorgegebenen Abweichung zwischen dem erfasstem Öffnungsgrad und dem Sollöffnungsgrad des Expansionsventils 4 und / oder bei einer vorgegebenen Abweichung zwischen der gemessenen Unterkühlung ΔT_{U} und der Soll-Unterkühlung ΔT_{U,soll} liegt ein Kältemittelmangel oder Kältemittelüberschuss vor. Erfindungsgemäß reicht optional das Vorliegen einer Differenz aus oder müssen beide Abweichungen gegeben sein.

Wenn der erfasste Öffnungsgrad des Expansionsventils 4 um eine vorgegebene Abweichung größer als der Sollöffnungsgrad ist, liegt ein Kältemittelmangel vor, während wenn der erfasste Öffnungsgrad des Expansionsventils 4 um eine vorgegebene Abweichung kleiner als der Sollöffnungsgrad ist, ein Kältemittelüberschuss vorliegt. Hierbei können die vorgegebenen Abweichungen bei Kältemittelmangel und Kältemittelüberschuss unterschiedlich sein. Bei einer Abweichung um einen ersten, vorgegebenen Betrag wird zunächst ein Warnsignal ausgegeben. Ist ein zweiter, größerer, vorgegebener Betrag überschritten, so wird der Kältemittelkreislauf abgeschaltet.

### Bezugszeichenliste

Kompressor (1),
Kondensator (2),
Verdampfer (3),
Expansionsventil (4)
Kältekreislauf (8)
dritten Temperatursensor 9
erster Drucksensor (10)
erster Temperatursensor (11)
zweiten Drucksensor (12)
zweiten Temperatursensor (13)
Schrittmotor 14
Regelung 15

## Patentansprüche

1. Verfahren zur automatischen Erkennung von Kältemittelfüllmengen in Kältekreisläufen (8), vorzugsweise einer Wärmepumpe, mit einem Kompressor (1), einem Kondensator (2), einem Expansionsventil (4) mit variablem Querschnitt sowie Erfassung des Öffnungsgrades, einem Verdampfer (3), einem ersten Drucksensor (10) zwischen Kompressor (1) und Expansionsventil (4), einem ersten Temperatursensor (11) zwischen Kondensator (2) und Expansionsventil (4), einem zweiten Drucksensor (12) sowie einem zweiten Temperatursensor (13) zwischen Verdampfer (3) und Kompressor (1),
**dadurch gekennzeichnet, dass** aus dem mittels des zweiten Drucksensors (12) bestimmten Drucks sowie der Temperaturen des zweiten Temperatursensors (13) die Überhitzung ΔT_{O} bestimmt wird,
der variable Querschnitt des Expansionsventils (4) verändert wird, bis sich eine vorgegebene Überhitzung ΔT_{o,soll} einstellt,
woraufhin eine oder beide der folgenden Überprüfungen vorgenommen wird:
a) der Öffnungsgrad des Expansionsventils (4) wird bei vorgegebener Überhitzung ΔT_{O,soll} bestimmt,
aus einem hinterlegten Kennfeld oder Algorithmus wird zu der Überhitzung ΔT_{o,soll} ein Sollöffnungsgrad des Expansionsventils (4) bestimmt,
die Differenz zwischen gemessenem Öffnungsgrad und Sollöffnungsgrad des Expansionsventils (4) wird bestimmt,
wobei bei einer vorgegebenen Abweichung zwischen erfasstem Öffnungsgrad und dem Sollöffnungsgrad des Expansionsventils (4) ein Kältemittelmangel oder Kältemittelüberschuss vorliegt,
b) aus dem mittels des ersten Drucksensors (10) bestimmten Drucks sowie der Temperaturen des ersten Temperatursensors (11) die wird Unterkühlung ΔT_{U} bestimmt,
aus einem hinterlegten Kennfeld oder Algorithmus wird zu der Überhitzung ΔT_{o,soll} ein Soll-Unterkühlung ΔT_{U,soll} bestimmt,
die Differenz zwischen gemessenem Unterkühlung ΔT_{U} und Soll-Unterkühlung ΔT_{U,soll} wird bestimmt,
wobei bei einer einer vorgegebenen Abweichung zwischen der gemessenen Unterkühlung ΔT_{U} und der Soll-Unterkühlung ΔT_{U,soll} ein Kältemittelmangel oder Kältemittelüberschuss vorliegt.

2. Verfahren zur automatischen Erkennung von Kältemittelfüllmengen nach Anspruch 1, **dadurch gekennzeichnet, dass** wenn der erfasste Öffnungsgrad des Expansionsventils (4) um eine vorgegebene Abweichung größer ist als der Sollöffnungsgrad ein Kältemittelmangel vorliegt,
während wenn der erfasste Öffnungsgrad des Expansionsventils (4) um eine vorgegebene Abweichung kleiner ist als der Sollöffnungsgrad ein Kältemittelüberschuss vorliegt.

3. Verfahren zur automatischen Erkennung von Kältemittelfüllmengen nach Anspruch 1 oder 2,
**dadurch gekennzeichnet, dass** die vorgegebenen Abweichungen bei Kältemittelmangel und Kältemittelüberschuss unterschiedlich sind.

4. Verfahren zur automatischen Erkennung von Kältemittelfüllmengen nach einem der Ansprüche 1 bis 3,
**dadurch gekennzeichnet, dass** bei Überschreitung der Abweichung der Kältemittelkreislauf abgeschaltet wird.

5. Verfahren zur automatischen Erkennung von Kältemittelfüllmengen nach einem der Ansprüche 1 bis 3,
**dadurch gekennzeichnet, dass** bei Überschreitung einer ersten, vorgegebenen Abweichung ein Frühwarnsignal ausgegeben wird und / oder bei Überschreitung einer zweiten, vorgegebenen Abweichung der Kältemittelkreislauf abgeschaltet wird.

## Claims

1. Method for automatic detection of refrigerant filling quantities in cooling circuits (8), preferably a heat pump, with a compressor (1), a condenser (2), an expansion valve (4) with variable cross-section as well as detection of a degree of opening, an evaporator (3), a first pressure sensor (10) between the compressor (1) and the expansion valve (4), a first temperature sensor (11) between the condenser (2) and the expansion valve (4), a second pressure sensor (12) as well as a second temperature sensor (13) between the evaporator (3) and the compressor (1), **characterized in that** the overheating ΔT_{O} is determined from the pressure determined by the second pressure sensor (12) and the temperatures of the second temperature sensor (13),
the variable cross-section of the expansion valve (4) is altered until a predetermined overheating ΔT_{O,soll} occurs,
whereupon one or both of the following checks are carried out:
a) the degree of opening of the expansion valve (4) is determined for a predetermined overheating ΔT_{O,soll},
a target degree of opening of the expansion valve (4) is determined for the overheating ΔT_{O,soll} from a stored characteristic map or algorithm,
the difference between the measured degree of opening and the target degree of opening of the expansion valve (4) is determined,
wherein for a predetermined deviation between the detected degree of opening and the target degree of opening of the expansion valve (4) there is a shortage of refrigerant or a surplus of refrigerant,
b) the undercooling ΔT_{U} is determined from the pressure detected by the first pressure sensor (10) and the temperatures of the first temperature sensor (11),
a target undercooling ΔT_{U,soll} is determined for the overheating ΔT_{O,soll} from a stored characteristic map or algorithm,
the difference between the measured undercooling ΔT_{U} and the target undercooling ΔT_{U,soll} is determined,
wherein for a predetermined deviation between the measured undercooling ΔT_{U} and the target undercooling ΔT_{U,soll} there is a shortage of refrigerant or a surplus of refrigerant.

2. Method for automatic detection of refrigerant filling quantities according to claim 1,
**characterized in that** there is a shortage of refrigerant if the detected degree of opening of the expansion valve (4) is larger than the target degree of opening by a predetermined deviation,
while there is a surplus of refrigerant if the detected degree of opening of the expansion valve (4) is smaller than the target degree of opening by a predetermined deviation.

3. Method for automatic detection of refrigerant filling quantities according to claim 1 or 2,
**characterized in that** the predetermined deviations are different for a shortage of refrigerant and a surplus of refrigerant.

4. Method for automatic detection of refrigerant filling quantities according to any of claims 1 to 3,
**characterized in that** the cooling circuit is switched off if the deviation is exceeded.

5. Method for automatic detection of refrigerant filling quantities according to any of claims 1 to 3,
**characterized in that** an early warning signal is outputted if a first, predetermined deviation is exceeded and/or the cooling circuit is switched off if a second, predetermined deviation is exceeded.

## Revendications

1. Procédé de reconnaissance automatique de quantités de remplissage de réfrigérant dans des circuits frigorifiques (8), de préférence d'une pompe à chaleur, avec un compresseur (1), un condenseur (2), une soupape de détente (4) avec une section transversale variable ainsi qu'une détection du degré d'ouverture, un évaporateur (3), un premier capteur de pression (10) entre le compresseur (1) et la soupape de détente (4), un premier capteur de température (11) entre le condenseur (2) et la soupape de détente (4), un second capteur de pression (12) ainsi qu'un second capteur de température (13) entre l'évaporateur (3) et le compresseur (1),
**caractérisé en ce que** la surchauffe ΔT_{O} est déterminée à partir de la pression déterminée au moyen du second capteur de pression (12) ainsi que des températures du second capteur de température (13),
la section transversale variable de la soupape de détente (4) est modifiée jusqu'à ce qu'une surchauffe ΔT_{o,soll} prédéfinie soit réglée,
à la suite de quoi une ou les deux vérifications suivantes sont réalisées :
a) le degré d'ouverture de la soupape de détente (4) est déterminé lors de la surchauffe ΔT_{O,soll} prédéfinie,
un degré d'ouverture de consigne de la soupape de détente (4) est déterminé pour la surchauffe ΔT_{o,soll} à partir d'un diagramme caractéristique ou d'un algorithme enregistré,
la différence entre le degré d'ouverture mesuré et le degré d'ouverture de consigne de la soupape de détente (4) est déterminée,
dans lequel un manque de réfrigérant ou un excédent de réfrigérant est présent en cas d'un écart prédéfini entre le degré d'ouverture détecté et le degré d'ouverture de consigne de la soupape de détente (4),
b) le sous-refroidissement ΔT_{U} est déterminé à partir de la pression déterminée au moyen du premier capteur de pression (10) ainsi que des températures du premier capteur de température (11),
un sous-refroidissement de consigne ΔT_{U,soll} est déterminé pour la surchauffe ΔT_{o,soll} à partir d'un diagramme caractéristique ou d'un algorithme enregistré,
la différence entre le sous-refroidissement ΔT_{U} mesuré et le sous-refroidissement de consigne ΔT_{U,soll} est déterminée,
dans lequel un manque de réfrigérant ou un excédent de réfrigérant est présent en cas d'un écart prédéfini entre le sous-refroidissement mesuré ΔT_{U} et le sous-refroidissement de consigne ΔT_{U,soll}.

2. Procédé de reconnaissance automatique de quantités de remplissage de réfrigérant selon la revendication 1,
**caractérisé en ce que,** lorsque le degré d'ouverture détecté de la soupape de détente (4) est plus grand d'un écart prédéfini que le degré d'ouverture de consigne, un manque de réfrigérant est présent,
tandis que, lorsque le degré d'ouverture détecté de la soupape de détente (4) est plus petit d'un écart prédéfini que le degré d'ouverture de consigne, un excédent de réfrigérant est présent.

3. Procédé de reconnaissance automatique de quantités de remplissage de réfrigérant selon la revendication 1 ou 2,
**caractérisé en ce que** les écarts prédéfinis sont différents en cas de manque de réfrigérant et d'excédent de réfrigérant.

4. Procédé de reconnaissance automatique de quantités de remplissage de réfrigérant selon l'une quelconque des revendications 1 à 3,
**caractérisé en ce que,** en cas de dépassement de l'écart, le circuit de réfrigérant est coupé.

5. Procédé de reconnaissance automatique de quantités de remplissage de réfrigérant selon l'une quelconque des revendications 1 à 3,
**caractérisé en ce que,** en cas de dépassement d'un premier écart prédéfini, un signal de préavertissement est émis et/ou en cas de dépassement d'un second écart prédéfini, le circuit de réfrigérant est coupé.
